# EUROPÄISCHE PATENTSCHRIFT

(11) **EP 1 375 125 B1**
(45) Veröffentlichungstag und Bekanntmachung des Hinweises auf die Patenterteilung: **15.09.2004**
(21) Anmeldenummer: 03008387.7
(22) Anmeldetag: 11.04.2003
(51) Int. Cl.: B31B 19/86, B31D 1/06

(54) **Schneidvorrichtung zum Schneiden von Griffstreifen für Kunststoffbeutel**
Device for cutting handles for plastic bags
Dispositif de découpe de poignées pour sacs plastiques

(30) Priorität: 27.06.2002 DE 10228860
(43) Veröffentlichungstag der Anmeldung: 02.01.2004
(73) Patentinhaber: Windmöller & Hölscher, D-49525 Lengerich (DE)
(72) Erfinder: Greve, Heinrich, 32312 Lübbecke (DE)

(56) Entgegenhaltungen:
- DE-A- 4 307 842
- GB-A- 1 176 612
- GB-A- 1 273 157
- US-A- 4 730 943

## Beschreibung

Die Erfindung bezieht sich auf eine Schneidvorrichtung zum Schneiden von Griffstreifen für Kunststoffbeutel, bei der ein Griffstreifen von Förderelementen durch eine Schneidezone förderbar ist, ein Schneidmesser in der Schneidezone gelagert ist, und das Schneidmesser so verlagerbar ist, dass es mit seiner Klinge in den Querschnitt des Griffstreifens in der Schneidezone hineinragt, ein entsprechendes Verfahren sowie eine Maschine zur Herstellung von Kunststoffbeuteln.

Die mit der Vorrichtung herstellbaren Griffstreifen bestehen in der Regel aus flexiblem Kunststoffmaterial und werden beim Produktionsvorgang von einer Endlosrolle abgezogen, in eine seitliche Falte des Kunststoffbeutels eingelegt und mit dem Material des Kunststoffbeutels verschweißt. Die Griffstreifen finden beispielsweise als Tragegriffe für Windelverpackungen Verwendung. Der Griffstreifen wird bevorzugt endseitig mit dem Material des Kunststoffbeutels verschweißt, damit man mittig den Griffstreifen fassen kann. Bei höheren Gewichten der im Kunststoffbeutel transportierten Ware sollte der Griffstreifen so breit sein, dass er jeweils an den äußeren Ecken des Kunststoffbeutels befestigt werden kann, um gleichmäßig das Tragegewicht aufnehmen zu können. Damit der Griffstreifen besser an die Form des Kunststoffbeutels angepasst ist und ein optimaler Fluss der Tragekräfte erreicht wird, werden die Griffstreifen endseitig längs eingeschnitten, damit sich diese beim Tragen des Kunststoffbeutels V-förmig aufspreizen können. Auch die DE 43 07 842 A1 zeigt eine besondere Ausführungsart eines solchen Windel- bzw. Hygieneartikelbeutels mit endseitig eingeschnittenen Griffstreifen.

Bisher werden die Einschnitte in den Griffstreifen hergestellt, indem durch Betätigung eines Pneumatikzylinders ein endseitig an diesem befestigtes Messer in einen vorbeigeförderten Griffstreifen einsticht und bei Erreichen der gewünschten Schnittlänge von dem Pneumatikzylinder wieder aus der Schnittposition hinausgezogen wird. Dabei kommt es jedoch immer wieder zu Funktionsstörungen, weil sich das Messer in dem Folienmaterial verhakt oder überhaupt kein Schnitt in den Griffstreifen eingebracht wird.

GB1273157 offenbart eine Schneidvorrichtung nach dem Oberbegriff der Anspruchs 1.

Es ist Aufgabe der vorliegenden Erfindung, die genannten Funktionsstörungen des Standes der Technik zu minimieren.

Die Aufgabe wird nach Anspruch 1 gelöst, indem in einer Schneidvorrichtung das Schneidmesser rotierend antreibbar gelagert ist und während eines Schnittes mittels Betätigung des Motors mit einer Geschwindigkeit bewegbar ist, die ungleich ist zur Fördergeschwindigkeit des Griffstreifens in der Schneidezone.

Das entsprechende Verfahren nach Anspruch 13 sieht die Schritte: Durchfördem von Griffstreifen durch eine Schneidezone und Bereitstellen eines rotierend antreibbaren Schneidmessers in einer Startposition in der Schneidezone, rotierende Bewegung des Schneidmessers von einer Startposition in eine Endposition zur Ausführung eines Schnittes in den Griff streifen, wobei während dieser Bewegung das Schneidmesser in den Querschnitt des Griffstreifens eintaucht, vor, wobei in der Schneidzone der Griffstreifen und das Schneidmesser mit unterschiedlichen Geschwindigkeiten bewegt werden.

Die erfindungsgemäße rotierende Bewegung des Schneidmessers ermöglicht es, die Geschwindigkeitsdifferenz zwischen dem durch die Schneidezone gefördeten Griffstreifen und dem Schneidmesser während des Schneidvorgangs zu variieren. Dabei kann sich das Schneidmesser in oder auch entgegen der Förderrichtung des zu schneidenden Griffstreifens bewegen. Infolge der Rotationsbewegung verändert sich zudem der Schnittwinkel der Schneide des Schneidmessers relativ zur Oberfläche des Griffstreifens. Infolge der Bewegung des Schneidmessers sinkt dessen Neigung, sich in dem Material des Griffstreifens zu verhaken, erheblich. Geschnitten werden die Griffstreifen bei Auswahl geeigneter Geschwindigkeiten praktisch immer. Durch die Kombination der variablen Geschwindigkeitsdifferenz und Schnittwinkel ist es möglich, die Schneidvorrichtung auf unterschiedliches Material der Griffstreifen und unterschiedliche Abmessungen, Schnittlängen und Fördergeschwindigkeiten einzustellen, ohne dadurch an Schnittqualität einzubüssen. Die Rotationsbewegung des Messers bewirkt zudem, dass es in den Querschnitt des Griffstreifens eintaucht, durchgezogen wird, bis es seinen Scheitel erreicht, und dann wieder aus dem Querschnitt des Materials des Schnittstreifens herausgezogen wird. Dadurch ergibt sich eine gleichmäßige Abnutzung des Messers über die gesamte schnittaktive Klingenlänge. Beim angeführten Stand der Technik wird das Messer demgegenüber immer nur in einer Position gehalten und in die zu durchtrennende Folie eingetaucht. Dadurch wird das Messer an der Schnittstelle schnell stumpf und muss frühzeitig ausgewechselt werden. Ein weiterer Nachteil besteht darin, dass ein Pneumatikzylinder abhängig von seinem Verschleißzustand und den Betriebsbedingungen mit unterschiedlichen Taktzeiten arbeitet, weshalb die mit ihm hergestellten Schnitte unterschiedlich lang ausfallen.

Zudem bewegen sich die Reaktionszeiten eines Rotationsantriebes in einem schmaleren Schwankungsbereich als Pneumatikzylinder, wodurch die tatsächlich erzielten Schnittlängen genauer gesteuert und der Schnittprozess einfacher auf unterschiedliche Kunststoffbeutel in der Fertigung angepasst werden können.

Weitere vorteilhafte Ausgestaltungen der Erfindung ergeben sich aus den Merkmalen der Unteransprüche. Die Erfindung wird anhand eines Ausführungsbeispieles erläutert.

Es zeigen:
- Fig. 1: eine Draufsicht auf einen Kunststoffbeutel mit eingelegten Griffstreifen,
- Fig. 2: einen Querschnitt durch einen Kunststoffbeutel entlang der Linie A-B in Fig. 1,
- Fig. 3: eine Detailansicht eines Griffstreifens in einer aufgeklappten Falte,
- Fig. 4: eine Seitenansicht einer Schneidevorrichtung,
- Fig. 5: eine Draufsicht auf eine Schneidezone der Schneidvorrichtung,
- Fig. 6: einen Bewegungszyklus des Schneidmessers als vergrößerte Ansicht des Kreises II in Fig. 5,
- Fig. 7: einen Querschnitt durch einen Schneidteller und
- Fig. 8: eine Detailansicht auf die Messerführung als vergrößerte Ansicht des Kreises I in Fig. 4.

Figur 1 zeigt, wie ein Griffstreifen 2 in einem Kunststoffbeutel 4 angeordnet sein kann. Im Ausführungsbeispiel ist der Griffstreifen 2 in eine Falte 6 eingelegt. Die Materiallagen des Kunststoffbeutels 4 sind an den Endseiten durch Schweißnähte 8 zusammengefügt. Die Endbereiche des Griffstreifens 2 ragen bis in die Schweißnaht 8 hinein, wo sie mit dem Material des Kunststoffbeutels 4 verschweißt sein können. Alternativ oder zusätzlich kann der Griffstreifen 2 über Anschweißpunkte 10 mit dem Material des Kunststoffbeutels 4 verbunden sein. Im Ausführungsbeispiel weist der Kunststoffbeutel 4 zusätzlich eine Aufreißperforation 12 auf, um die im Kunststoffbeutel 4 befindliche Ware leicht entnehmen zu können. Der Kunststoffbeutel 4 durchläuft die erfindungsgemäße Schneidvorrichtung während seiner Herstellung in Durchlaufrichtung D. Die in der Falte 6 verborgene Falzkante a des Kunststoffbeutels 4, die Falzkante b des Griffstreifens 2 und die Außenkante d des Griffstreifens 2 sind in gestrichelten Linien dargestellt, weil diese in der Draufsicht nicht sichtbar sind. Sichtbar ist jedoch die Außenkante c des Kunststoffbeutels 4.

Figur 2 zeigt einen Querschnitt durch den Kunststoffbeutel 4 entlang der Linie A-B in Figur 1. Es ist gut zu erkennen, wie der Griffstreifen 2 um die Falzkante b gefaltet in der Falte 6 zu liegen kommt, deren Tiefe von der Außenkante c und der Falzkante a seitlich begrenzt wird. Der Griffstreifen 2 ist in seiner Breite so gewählt, dass seine Außenkanten d noch innerhalb der Falte 6 zu liegen kommen.

In Figur 3 ist die Falte 6 in aufgeklappter Form mit Blick auf den Griffstreifen 2 dargestellt. Der Griffstreifen 2 ist mit Anschweißpunkten 10 mit dem Material des Kunststoffbeutels 4 verbunden. Gleichfalls sind die Falzkanten a, b und die Außenkanten c, d gut sichtbar. Der Griffstreifen 2 weist endseitig jeweils einen Schnitt 14 mit einer Länge L auf. Die doppelte Länge L entspricht jeweils der Länge eines Schnittes, der mit der erfindungsgemäßen Schneidvorrichtung in den Griffstreifen 2 eingebracht wird. Da bei der Herstellung des Kunststoffbeutels 4 das Schneiden des Griffstreifens 2 an einer anderen Stelle erfolgt als das Zusammenschweißen des Griffstreifens 2 mit übrigen Material des Kunststoffbeutels 4, kann ein Schnitt mit der Länge (2 x L) während einer Förderbewegung des Griffstreifens 2 durch eine Schneidezone C erfolgen. Der fertiggeschnittene Griffstreifen 2 wird dann der Schweißvorrichtung so zugeführt, dass beide Endseiten des Griffstreifens 2 mit einem etwa gleichen Abstand L zur Schweißnaht 8 in den Kunststoffbeutel 4 eingeschweißt werden können.

In Figur 4 ist eine erfindungsgemäße Schneidvorrichtung in der Seitenansicht dargestellt. Ein Motor 20 treibt über eine Drehachse 22 einen Schneidteller 24 an. Motor 20, Drehachse 22 und Schneidteller 24 sind auf einen Verschiebeschlitten 26 aufgebaut, der über Führungsstangen 28 lageveränderbar im Traggestell 30 angeordnet ist. Seitlich werden die Führungsstangen 28 in Konsolen 34 gehalten, die auf Holmen 32 befestigt sind. Der Griffstreifen 2 und der Kunststoffbeutel 4 werden so durch die Schneidezone C hindurchbefördert, dass sie bereits eine Falte 6 ausbilden. Der Motor 20 kann elektrisch, hydraulisch oder auf sonstige Art angetrieben sein, wobei elektrische Motoren bevorzugt Verwendung finden. Der Motor 20 kann mit konstanter oder variabler Drehzahl betreibbar sein.

Figur 5 zeigt eine Draufsicht auf die Schneidezone C. Gut erkennbar ist, wie der Griffstreifen 2 von dem Führungsblech 36 in einer Durchlaufposition gehalten wird, in der er den Schneidteller 24 in einem definierten Abstand passiert. Durch eine Drehbewegung des Schneidtellers 24 bewegt sich das Schneidmesser 40 auf die Falzkante b des Griffstreifens 2 zu und durchsticht diese, wenn die Rotationsbewegung weiter fortgeführt wird. Bei einer weiteren Rotation des Schneidmessers 40 taucht dieses aus dem Querschnitt des Griffstreifens 2 wieder heraus. Etwa ab der Position, in der das Schneidmesser 40 aus dem Querschnitt des Griffstreifens 2 hinausbewegt wird, wird der Griffstreifen 2 nicht mehr geschnitten.

Dieser Bewegungsablauf ist in einem größeren Maßstab in Figur 6 dargestellt, die dem Kreis ll aus der Figur 5 entspricht. Das Schneidmesser 40 ist in einer Startposition S dargestellt, in der es den durchgeförderten Strang des Griffstreifens 2 in der Falzkante noch nicht schneidet. Bei einer weiteren Drehbewegung des Schneidtellers 24 durchstößt die Spitze des Schneidmessers 40 die Falzkante und erreicht die Zwischenposition 1. Bis zu dieser Zwischenposition hat der Schnitt 14 im Griffstreifen 2 etwa eine Länge L erreicht. Bei Fortsetzung der Rotationsbewegung des Schneidtellers 24 um die Drehachse 22 taucht das Schneidmesser 40 allmählich wieder aus der Falzkante b heraus und erreicht schließlich eine Endposition E, in der der durchgeförderte Griffstreifen 2 nicht mehr eingeschnitten wird.

Hinsichtlich der Förder- und Drehgeschwindigkeiten hat sich eine Ausführung bewährt, bei der das Folienmaterial der Griffstreifen 2 in der Schneidezone C etwa 3 bis 6 mal schneller durch die Schneidezone C bewegt werden als die Umfangsgeschwindigkeit des Schneidmessers 40. Erhält eine Steuerungs-/Regelungseinheit von den Förderelementen zur Förderung der Griffstreifen 2 von einem Sensor, der die Drehgeschwindigkeit der Förderelemente überwacht, eine Impulsanzahl von 255 übermittelt, wobei jeder Impuls einem Förderweg von 1 mm entspricht, und übermittelt ein Sensor, der die Drehgeschwindigkeit des Schneidtellers 24 überwacht, eine Impulszahl von 55 Impulsen, so errechnet sich aus diesen Zahlen eine gesamte Schnittlänge von 200 mm, wobei sich die Griffstreifen 2 in diesem Beispiel mit etwa fünffacher Geschwindigkeit der Geschwindigkeit des Schneidmesser 40 durch die Schneidezone C bewegen. Je nach Auswahl des Durchmessers des Schneidtellers 24 kann dabei ein Drehwinkel von maximal 60 °, in bevorzugter Ausgestaltung maximal 40 °, überwunden worden sein, der dem zurückgelegten Weg von 55 mm entspricht. Je geringer der schnittaktive Drehwinkel ausfällt, umso weniger tief taucht das Schneidmesser 40 in die Falte 6 ein. Danach kann das Schneidmesser 40 vom Motor 20 wieder in die Startposition S zurückgefahren werden. Dieses Zurückfahren in die Startposition kann mit einer höheren oder niedrigeren Geschwindigkeit erfolgen als die eigentliche Schnittgeschwindigkeit, was wiederum davon abhängt, wann der nächste Schnitt erfolgen muss und wie schnell der Schneidteller 24 die Startposition erreichen kann.

Zur Ermittlung der Bewegung des Schneidmessers 40 kann ein Drehwinkel- oder Drehwegmesssensor eingesetzt werden, der an geeigneter Stelle positioniert ist, beispielsweise am Motor 20, der Drehachse 22, oder der Schneidteller 24 ist mit entsprechenden Sensorelementen ausgestattet. Aus dem ermittelten Drehwinkel bzw. Drehweg und dem Zeitintervall, das für die entsprechende Drehung benötigt wurde, kann dann die Geschwindigkeit des Schneidmessers 40 errechnet werden. Dieser Geschwindigkeitswert kann von einer Steuerung/Regelung mit dem Geschwindigkeitswert verglichen werden, der für die Förderung des Griffstreifens 2 in der Schneidezone C ermittelt ist. Der ermittelte Vergleichswert ist nutzbar für eine Prozessüberwachung und Justierung der Geschwindigkeiten der beteiligten Antriebe.

Um eine Verletzung des übrigen Kunststoffbeutels 4 in der Schneidezone C durch das Schneidmesser 40 zu vermeiden, wird die gesamte Bewegungsbahn des Schneidmessers 40 im Bereich der Falte 6 durch ein Leitblech 38 abgedeckt, dessen vorderste Kante sich tiefer in die Falte 6 hinein erstreckt als die äußerste Spitze des Schneidmessers 40 in seinem äußersten Todpunkt reicht. Um leichter einen neuen Griffstreifen 2 in die Vorrichtung einlegen zu können, beispielsweise beim Einlegen einer neuen Materialrolle, bei anderen Abmessungen eines anderen zu fertigenden Kunststoffbeutels oder zu Wartungszwecken, ist es vorteilhaft, wenn das Führungsblech 36 und/oder das Leitblech 38 verschwenkbar oder verschiebbar angeordnet sind. Auch der Motor 20 sollte um die Schwenkachse 44 klappbar angebracht werden, um für Wartungsarbeiten leichter zugänglich zu sein.

Die genaue Lage der einzelnen Elemente während des Schneidevorgangs kann einer vergrößerten Darstellung des Kreises l aus Figur 4, die in Figur 8 dargestellt ist, entnommen werden. Das Leitblech 38 ist so angeordnet, dass es räumlich zwischen dem Griffstreifen 2 und dem außenliegenden Material des Kunststoffbeutels 4, das die Falte 6 ausbildet, liegt. Das Leitblech 38 weist im Ausführungsbeispiel ein oberes und unteres Element auf, die zwischen sich den durchzufördernden Griffstreifen 2, das Schneidmesser 40 sowie die Außenkontur des Schneidtellers 24 aufnehmen.

In Figur 7 ist ein Beispiel gezeigt, wie das Schneidmesser 40 mit Hilfe einer Klemmplatte 42 auf dem Schneidteller 24 auf einfache Art und Weise befestigt werden kann. Anstelle des im Ausführungsbeispiel gezeigten einzelnen Schneidmessers 40 können auch eine Mehrzahl von Schneidmessern 40 auf dem Schneidteller 24 befestigt sein. Anstelle von separaten Schneidmessern 40 als Schneidelementen kann der Schneidteller 24 selbst mit Schnittkanten versehen sein. Um über einen definierten Drehwinkel ein definiertes Schnittverhalten zu erzielen, kann der Schneidteller 24 dann eine ovale Form aufweisen, exzentrisch gelagert sein oder über eine Kulissensteuerung verfügen, um mit der Schnittkante zeitweise zu schneiden und nicht zu schneiden. Auch ist es möglich, den Verschiebeschlitten 26 seitlich zu verfahren, um den rotierenden Schneidteller 24 in eine Schnittposition bzw. Nicht-Schnittposition zu bringen.

| **Bezugszeichenliste** | |
|---|---|
| 1 | |
| 2 | Griffstreifen |
| 3 | |
| 4 | Kunststoffbeutel |
| 5 | |
| 6 | Falte |
| 7 | |
| 8 | Schweißnaht |
| 9 . | |
| 10 | Anschweißpunkt |
| 11 | |
| 12 | Aufreißperforation |
| 13 | |
| 14 | Schnitt |
| 15 | |
| 16 | |
| 17 | |
| 18 | |
| 19 | |
| 20 | Motor |
| 21 | |
| 22 | Drehachse |
| 23 | |
| 24 | Schneidteller |
| 25 | |
| 26 | Verschiebeschlitten |
| 27 | |
| 28 | Führungsstangen |
| 29 | |
| 30 | |
| 31 | |
| 32 | Holm |
| 33 | |
| 34 | Konsole |
| 35 | |
| 36 | Führungsblech |
| 37 | |
| 38 | Leitblech |
| 39 | |
| 40 | Schneidmesser |
| 41 | |
| 42 | Klemmplatte |
| 43 | |
| 44 | Schwenkachse |
| | |
| | |
| a | Falzkante |
| b | Falzkante |
| c | Außenkante |
| d | Außenkante |
| C | Schneidezone |
| D | Durchlaufrichtung |
| E | Endposition |
| L | Länge |
| S | Startposition |
| l | Zwischenposition |
| ll | Kreis |
| | |

## Patentansprüche

1. Schneidvorrichtung zum Schneiden von Griffstreifen (2) für Kunststoffbeutel (4), in der ein Griffstreifen (2) von Förderelementen durch eine Schneidezone (C) förderbar ist, ein Schneidmesser (40) in der Schneidezone (C) gelagert ist, und das Schneidmesser (40) so verlagerbar ist, dass es mit seiner Klinge in den Querschnitt des Griffstreifens (2) in der Schneidezone (C) hineinragt,
**dadurch gekennzeichnet, dass**
das Schneidmesser (40) rotierend antreibbar gelagert ist und während eines Schnittes mittels Betätigung des Motors (20) mit einer Geschwindigkeit bewegbar ist, die ungleich ist zur Fördergeschwindigkeit des Griffstreifens (2) in der Schneidezone (C).

2. Schneidvorrichtung nach Anspruch 1,
**dadurch gekennzeichnet, dass**
dass das Schneidmesser (40) und der Griffstreifen (2) in der Schneidezone (C) in die gleiche Richtung bewegbar sind, wobei der Griffstreifen (2) schneller bewegbar ist als das Schneidmesser (40).

3. Schneidvorrichtung nach Anspruch 1 oder 2,
**dadurch gekennzeichnet, dass**
zumindest ein Schneidmesser (40) auf einem rotierend antreibbaren Schneidteller (24) befestigt ist.

4. Schneidvorrichtung nach einem der vorhergehenden Ansprüche,
**dadurch gekennzeichnet, dass**
ein Schneidteller (24) während einer Umdrehung mit unterschiedlichen Geschwindigkeiten antreibbar ist.

5. Schneidvorrichtung nach einem der vorhergehenden Ansprüche,
**dadurch gekennzeichnet, dass**
das Schneidmesser (40) durch eine Klemmplatte (42) auf dem Schneidteller (24) gehalten ist.

6. Schneidvorrichtung nach einem der vorhergehenden Ansprüche,
**dadurch gekennzeichnet, dass**
der Drehwinkel und/oder der Drehweg eines Schneidmessers (40) während einer Rotationsbewegung mittels eines Sensors messbar ist.

7. Schneidvorrichtung nach einem der vorhergehenden Ansprüche,
**dadurch gekennzeichnet, dass**
der schnittaktive Drehwinkel des Schneidmessers (40) einen Wert von maximal 60° aufweist.

8. Schneidvorrichtung nach einem der vorhergehenden Ansprüche,
**dadurch gekennzeichnet, dass**
das Führungsblech (36) und/oder das Leitblech (38) verschwenkbar und/oder verschiebbar angeordnet sind.

9. Schneidvorrichtung nach einem der vorhergehenden Ansprüche,
**dadurch gekennzeichnet, dass**
der Motor (20) um eine Schwenkachse (44) verschwenkbar ist.

10. Schneidvorrichtung nach einem der vorhergehenden Ansprüche,
**dadurch gekennzeichnet, dass**
einer Steuerung/Regelung Messwerte von Sensoren zuführbar sind, die die Förderstrecke, -geschwindigkeit und/oder Drehwinkel des Griffstreifens (2), des Schnittmessers (40) und/oder des Materials des Kunststoffbeutels (4) repräsentieren, und die Messwerte von der Steuerung/Regelung mittels einer Software in Stellbefehle zur Beeinflussung eines Antriebs in der Schneidevorrichtung auswertbar sind.

11. Schneidvorrichtung nach einem der vorhergehenden Ansprüche,
**dadurch gekennzeichnet, dass**
die Schneidevorrichtung Bestandteil einer Maschine zur Herstellung von Kunststoffbeuteln (4) ist und der Schneidevorrichtung andere Bearbeitungsgänge der Maschine vor- und nachgelagert sind, und das Material des Kunststoffbeutels (4) und des Griffstreifens (2) in gleicher Förderrichtung und in benachbarter Lage zueinander durch die Schneidezone (C) bewegbar sind.

12. Maschine zur Herstellung von Kunststoffbeuteln (4),
**dadurch gekennzeichnet, dass**
die Maschine eine Schneidvorrichtung nach einem der Ansprüche 1 bis 11 aufweist.

13. Verfahren zum Schneiden von Griffstreifen (2) für Kunststoffbeutel (4) mit folgenden Schritten:
- Durchfördem von Griffstreifen (2) durch eine Schneidezone C und Bereitstellen eines rotierend antreibbaren Schneidmessers (40) in einer Startposition in der Schneidezone C,
- rotierende Bewegung des Schneidmessers (40) von einer Startposition (S) in eine Endposition (E) zur Ausführung eines Schnittes in den Griffstreifen (2), wobei während dieser Bewegung das Schneidmesser (40) in den Querschnitt des Griffstreifens (2) eintaucht,
- in der Schneidzone C werden der Griffstreifen (2) und das Schneidmesser (40) mit unterschiedlichen Geschwindigkeiten bewegt.

## Claims

1. Device for cutting handle strips (2) for plastic bags (4), in which device a handle strip (2) can be conveyed through a cutting zone (C) by conveying elements, a cutting knife (40) is mounted in the cutting zone (C), and the cutting knife (40) can be displaced in such a way that its blade projects into the cross section of the handle strip (2) in the cutting zone (C), **characterized in that** the cutting knife (40) is mounted so as to be drivable in a rotary manner and can be moved during a cut by actuation of the motor (20) at a speed which is different from the conveying speed of the handle strip (2) in the cutting zone (C).

2. Cutting device according to Claim 1, **characterized in that** the cutting knife (40) and the handle strip (2) can be moved in the same direction in the cutting zone (C), the handle strip (2) being movable quicker than the cutting knife (40).

3. Cutting device according to Claim 1 or 2, **characterized in that** at least one cutting knife (40) is fastened to a rotationally drivable cutting disc (24).

4. Cutting device according to one of the preceding claims, **characterized in that** a cutting disc (24) can be driven at different speeds during a revolution.

5. Cutting device according to one of the preceding claims, **characterized in that** the cutting knife (40) is held on the cutting disc (24) by a clamping plate (42).

6. Cutting device according to one of the preceding claims, **characterized in that** the rotary angle and/or the rotary travel of a cutting knife (40) during a rotational movement can be measured by means of a sensor.

7. Cutting device according to one of the preceding claims, **characterized in that** the active rotary angle of the cutting knife (40) with respect to the cutting has a value of at most 60°.

8. Cutting device according to one of the preceding claims, **characterized in that** the guide plate (36) and/or the baffle plate (38) are arranged in a pivotable and/or displaceable manner.

9. Cutting device according to one of the preceding claims, **characterized in that** the motor (20) is pivotable about a pivot axis (44).

10. Cutting device according to one of the preceding claims, **characterized in that** measured values of sensors, which measured values represent the conveying distance, the conveying speed and/or angle of rotation of the handle strip (2), of the cutting knife (40) and/or of the material of the plastic bag (4), can be fed to an open-loop/closed-loop control, and the measured values can be evaluated by the open-loop/closed-loop control by means of software in control commands for influencing a drive in the cutting device.

11. Cutting device according to one of the preceding claims, **characterized in that** the cutting device is an integral part of a machine for producing plastic bags (4), and other processing operations of the machine take place upstream of and downstream of the cutting device, and the material of the plastic bag (4) and of the handle strip (2) can be moved in the same conveying direction and in an adjacent position to one another through the cutting zone (C).

12. Machine for producing plastic bags (4), **characterized in that** the machine has a cutting device according to one of Claims 1 to 11.

13. Method of cutting handle strips (2) for plastic bags (4), comprising the following steps:
- conveying handle strips (2) through a cutting zone (C), and preparing a rotationally drivable cutting knife (40) in a starting position in the cutting zone (C),
- rotating movement of the cutting knife (40) from a starting position (S) into an end position (E) for executing a cut in the handle strip (2), the cutting knife (40) plunging into the cross section of the handle strip (2) during this movement,
- the handle strip (2) and the cutting knife (40) are moved at different speeds in the cutting zone (C).

## Revendications

1. Dispositif de découpe pour découper des bandes à poignées (2) pour des sacs plastiques (4), dans lequel une bande à poignées (2) peut être convoyée par des éléments de convoyage à travers une zone de coupe (C), un couteau (40) est logé dans la zone de coupe (C), et le couteau (40) est déplaçable de façon à faire saillie avec son tranchant dans la section transversale de la bande à poignées (2) dans la zone de coupe (C),
**caractérisé en ce que** le couteau de coupe (40) est logé de manière à pouvoir être entraîné en rotation et, pendant une coupe, est déplaçable par l'actionnement du moteur (20) à une vitesse qui est inégale à la vitesse de convoyage de la bande à poignées (2) dans la zone de coupe (C).

2. Dispositif de découpe selon la revendication 1, **caractérisé en ce que** le couteau (40) et la bande à poignées (2) sont déplaçables dans la zone de coupe (C) dans la même direction, où la bande à poignées (2) peut être déplacée plus rapidement que le couteau (40).

3. Dispositif de découpe selon la revendication 1 ou 2, **caractérisé en ce qu'**au moins un couteau (40) est fixé sur un plateau de coupe (24) pouvant être entraîné en rotation.

4. Dispositif de découpe selon l'une des revendications précédentes, **caractérisé en ce qu'**un plateau de coupe (24) peut être entraîné pendant un tour à des vitesses différentes.

5. Dispositif de découpe selon l'une des revendications précédentes, **caractérisé en ce que** le couteau (40) est retenu par une plaque de serrage (42) sur le plateau de coupe (24).

6. Dispositif de découpe selon l'une des revendications précédentes, **caractérisé en ce que** l'angle de rotation et/ou le trajet de rotation d'un couteau (40) pendant un mouvement de rotation peut être mesuré au moyen d'un capteur.

7. Dispositif de découpe selon l'une des revendications précédentes, **caractérisé en ce que** l'angle de rotation, actif pour la coupe, du couteau (40) a une valeur au maximum de 60°.

8. Dispositif de découpe selon l'une des revendications précédentes, **caractérisé en ce que** la tôle de guidage (36) et/ou la tôle conductrice (38) sont disposées d'une manière pivotante et/ou d'une manière déplaçable.

9. Dispositif de découpe selon l'une des revendications précédentes, **caractérisé en ce que** le moteur (20) peut être amené à pivoter autour d'un axe de pivotement (44).

10. Dispositif de découpe selon l'une des revendications précédentes, **caractérisé en ce que** peuvent être transmises à un organe de commande/de réglage des valeurs de mesure provenant de capteurs, qui représentent le trajet de convoyage, la vitesse de convoyage et/ou l'angle de rotation de la bande à poignées (2), du couteau (40) et/ou du matériau du sac plastique (4), et **en ce que** les valeurs de mesure peuvent être évaluées par l'organe de commande/de réglage au moyen d'un logiciel en des commandes de positionnement pour agir sur un entraînement dans le dispositif de découpe.

11. Dispositif de découpe selon l'une des revendications précédentes, **caractérisé en ce que** le dispositif de découpe est un composant d'une machine pour fabriquer des sacs plastiques (4), et que d'autres étapes de traitement de la machine sont disposées en amont et en aval du dispositif de découpe, et **en ce que** le matériau du sac plastique (4) et de la bande à poignées (2) peuvent être déplacés dans la même direction de convoyage et en une position avoisinante l'un avec l'autre à travers la zone de coupe (C).

12. Machine de fabrication de sacs plastiques (4), **caractérisée en ce que** la machine comporte un dispositif de découpe selon l'une des revendications 1 à 11.

13. Procédé pour la découpe de bandes à poignées (2) pour des sacs plastiques (4) comprenant les étapes suivantes :
- convoyage de bandes à poignées (2) à travers une zone de coupe (C), et
mise à disposition d'un couteau (40) pouvant être entraîné en rotation dans une position de départ dans la zone de découpe (C),
- mouvement de rotation du couteau (40) d'une position de départ (S) en une position finale (E) pour exécuter une découpe dans les bandes à poignées (2), où pendant ce mouvement, le couteau (40) plonge dans la section transversale de la bande à poignées (2),
- dans la zone de coupe (C), la bande à poignées (2) et le couteau (40) sont déplacés à des vitesses différentes.
